# EUROPÄISCHE PATENTSCHRIFT

(11) **EP 3 574 803 B1**
(45) Veröffentlichungstag und Bekanntmachung des Hinweises auf die Patenterteilung: **02.10.2024**
(21) Anmeldenummer: 19174092.7
(22) Anmeldetag: 13.05.2019
(51) Int. Cl.: A47B 88/90, A47B 96/00

(54) **WAND FÜR EIN MÖBEL ODER MÖBELTEIL**
WALL FOR A PIECE OF FURNITURE OR FURNITURE
PAROI POUR UN MEUBLE OU PARTIE DE MEUBLE

(30) Priorität: 30.05.2018 DE 202018103024 U
(43) Veröffentlichungstag der Anmeldung: 04.12.2019
(73) Patentinhaber: Grass GmbH, 6973 Höchst (AT)
(72) Erfinder: Grabher, Günter, 6972 Fußach (AT); Pirker, Patrick, 6972 Fußach (AT)
(74) Vertreter: Patentanwälte Magenbauer & Kollegen Partnerschaft mbB

(56) Entgegenhaltungen:
- WO-A1-02/060614
- WO-A1-2012/007452
- WO-A1-2017/106890
- DE-A1- 10 218 986
- DE-A1- 3 934 419
- DE-U1- 9 305 716
- US-A1- 2010 193 064

## Beschreibung

Die Erfindung betrifft eine Wand als Frontwand, Innenfrontwand, Rückwand, Seitenwand oder Blende, für einen Ausschub, wie z.B. eine Schublade oder dergleichen, bestehend aus Stahlblech, mit einem geschlossenen Profil.

Es ist allgemein bekannt, eine Wand, die sichtbar oder verdeckt als Möbelteil verwendet wird, aus Aluminium im Strangpressverfahren oder aus Kunststoff im Spritzgussverfahren herzustellen. Dabei sind relativ kleine Radien an den Kanten möglich. Kleine Wandstärken können jedoch nur bedingt hergestellt werden. Außerdem weisen die Produkte aus Metall ein relativ hohes Gewicht auf. Produkten aus Kunststoff fehlt üblicherweise eine ausreichende Verwindungssteifigkeit, als dass sie als Möbel oder Möbelteile verwendet werden können. Diese Produkte bedürfen eines Metallkerns, weshalb sie dann aber nicht mehr preiswert hergestellt werden können.

Die DE 20 2014 100 584 U1 offenbart eine Frontblende für Möbel, insbesondere für einen Auszug, mit einem dreiteiligen Aufbau, mit einem Mittelteil sowie zwei Seitenteilen. Die Frontblende besteht aus Kunststoff und wird im Spritzgussverfahren hergestellt. Elegante und formhaltige Blenden, die zudem lichtecht sein sollen, sind nur schwer herstellbar oder besitzen eine große Blendendicke.

Aus der US 2005/046318 A1 ist ein Auszug oder eine Frontblende bekannt, die ein Aufnahmeelement und eine Einlegeplatte aufweist. Sowohl das Aufnahmeelement als auch die Einlegeplatte bestehen aus Metallblech, die von einem Niet aus Kunststoff zusammengehalten werden. Derartige Frontblenden sind ungeeignet für einen täglichen, rauen Gebrauch und verursachen üblicherweise Klappergeräusche.

Mit der DE 43 16 165 C1 werden eine Blechschale und ein Verfahren zur Erzeugung von Schweißstoßflächen vorgeschlagen. Dabei werden die offenen Seiten zweier U-Profile dadurch miteinander verbunden, indem die beiden freien Enden aneinandergelegt und anschließend mittels eines Plasma/Laserschweißverfahrens miteinander verschweißt werden. Hierfür sind aufwändige Haltevorrichtungen notwendig.

Die DE 10 2014 220 091 A1 zeigt ein Verfahren, mit dem Flachprodukte miteinander verschweißt werden können. Dabei müssen die freien, bei der Verschweißung miteinander verbundenen Enden einer speziellen Vorbehandlung unterzogen werden, was zeit- und kostenaufwändig ist.

Die WO 2012/007452 A1 offenbart einen verlötbaren Fluidkanal für einen Wärmetauscher aus Aluminium. Bei diesem Fluidkanal kommt es primär darauf an, dass der Kanal fluiddicht ist, d.h. dass weder Fluide ein- noch austreten können. Die Steifigkeit des Kanals spielt in diesem Fall eine untergeordnete Rolle, da der Wärmetauscher an sich durch seine Vielzahl an Fluidkanälen und seinen, die Fluidkanäle umgebenden Rahmen seine Steifigkeit erfährt.

Mit der DE 102 18 986 A1 wird ein Verfahren zur Herstellung eines Kraftstoffbehälters gezeigt, bei dem zwei schalenförmige Behälter über deren Flansche miteinander verschweißt werden.

Eine weitere Wand für einen Ausschub ist aus DE 39 34 419 A1 bekannt.

Schließlich schlägt die DE 10 2009 055 876 A1 vor, zwei Werkstücke mittels eines Lasers miteinander zu verbinden, indem zwei aufeinander zu gerichtete und aneinander anliegende Stege an ihren freien Enden miteinander verschweißt werden. Die Werkstücke sollen dann gasdicht miteinander verbunden sein.

Der Erfindung liegt die Aufgabe zugrunde eine Wand für Möbel oder Möbelteile bereit zu stellen, die aus einem Stahlblech besteht und eine höhere Steifigkeit aufweist als Kunststoffprofile und ein geringeres Gewicht besitzt als Spritzgussprofile oder Strangpressprofile.

Diese Aufgabe wird durch eine Wand gemäß Anspruch 1 gelöst

Durch die Verbindung der Randbereiche des Profils wird ein Hohlprofil geschaffen, welches einerseits steif ist, andererseits ein geringes Gewicht aufweist, da es hohl ausgeführt ist und nicht, wie bei den Gussvarianten, aus Vollmaterial besteht. Aus einem Stahlblech wird das gewünschte Profil gebogen und das Profil an seinen Profilenden geschlossen. Der Profilstoß wird bevorzugt durch Stanzen oder Profilieren vorbereitet, so dass die Profilenden stoffschlüssig miteinander verbunden werden können.

Eine hohe Steifigkeit wird erfindungsgemäß dadurch erzielt, dass der Stoffschluss eine Verschweißung mit oder ohne Zusatzstoff ist. Die Verschweißung erfolgt vorteilhaft mittels Plasma-, Laser-, MIG/MAG-, WIG- oder mittels Pressverschweißung. Sie kann manuell oder maschinell erfolgen, wodurch hohe Maßgenauigkeiten erzielt werden. Außerdem können relativ dünne Materialblechdicken miteinander verbunden werden, wodurch das Gewicht des zunächst gebogenen und dann geschweißten Profils im Vergleich zu Pressstrangprofilen sehr niedrig bleibt, aber dennoch eine sehr hohe Steifigkeit aufweist.

Eine schnelle Verbindung des gebogenen Profils zu einem Hohlprofil und zum fertigen Produkt wird dadurch erzielt, dass die Verschweißung eine Punktschweißung ist. Selbst bei langen Profilen bedarf es lediglich weniger Schweißpunkte, z.B. zwei bis drei Stück, um die gewünschte Steifigkeit für das z.B. als Wandprofil ausgebildete Hohlprofil zu erzeugen.

Bei einer anderen Variante der Erfindung erfolgt die Verschweißung mittels Elektrodenschweißung. Der Zusatzwerkstoff ist dabei an den jeweiligen Profilwerkstoff und die Art und Form der Naht angepasst.

Bei einer wiederum anderen Variante der Erfindung erfolgt die Laserverschweißung mittels CW (continuous wave)-Laser oder Impuls- oder gepulster Laser. Diese Laserverschweißung hat den Vorteil, dass trotz örtlicher Verschmelzung der Profilbereiche nur minimale Energiemengen in das Bauteil eingebracht werden und daher keine Verformungen und nur minimale Verfärbungen erfolgen.

Die Erfindung betrifft auch ein Möbel oder Möbelteil mit einer Wand gemäß Anspruch 1.

Derartige Möbel können kostengünstig hergestellt werden und die Varianten aus Aluminium ersetzen. Das Design der erfindungsgemäßen Möbel oder Möbelteile sind gleich zu jenen aus Aluminium, so dass beide Ausführungsformen im Verbund eingesetzt werden können. Die Steifigkeit der Bauteile beider Varianten aus Stahl und Aluminium sind gleich oder nahezu gleich und unterscheiden sich nicht. Weitere Merkmale und Vorteile ergeben sich aus der nachfolgenden Bescheidung, in der auf die Zeichnung Bezug genommen wird.

In der Zeichnung zeigen:
- Figur 1: eine perspektivische Seitenansicht einer nicht erfindungsgemäßen Frontwand z.B. einer Schublade
- Figur 2: eine vergrößerte Wiedergabe des Ausschnitts II gemäß Figur 1 einer Naht;
- Figur 3: eine perspektivische Seitenansicht einer nicht erfindungsgemäßen Frontwand z.B. einer Schublade
- Figur 4: eine vergrößerte Wiedergabe des Ausschnitts IV gemäß Figur 3 einer anderen Naht;
- Figur 5: eine perspektivische Seitenansicht einer erfindungsgemäßen Frontwand z.B. einer Schublade; und
- Figur 6: eine vergrößerte Wiedergabe des Ausschnitts VI gemäß Figur 5 wiederum einer anderen Naht.

Auszüge, insbesondere Schubladen oder dergleichen von Möbel oder Möbelstücken, besitzen in der Regel eine Wand, die von einer Frontwand, Innenfrontwand, Rückwand, Seitenwand oder Blende gebildet wird.

In der Figur 1 ist beispielsweise ein Teil einer Frontwand 10 dargestellt.

Die Frontwand 10 besteht aus Stahlblech und besitzt eine Innenseite 12, eine Außenseite 14, eine Oberseite 16 sowie eine Unterseite 18, wobei das Stahlblech an den Kanten 20 derart umgebogen oder abgekantet ist, dass die freien, die Unterseite 18 bildenden Schenkel einander zugewandt sind, so dass sie z.B. verschweißt, verkrimpt, verklebt, verschraubt, vernietet oder gegebenenfalls gebördelt werden können, was aus Figur 2 ersichtlich ist, die einen vergrößerten Ausschnitt II aus Figur 1 zeigt.

Der Schenkel 22 ist derart abgekröpft, dass er hinter dem Schenkel 24, d.h. innerhalb eines Hohlprofils 28 zu liegen kommt und an dessen Innenseite anliegt. Die beiden Schenkel 22 und 24 können manuell oder maschinell dadurch stoffschlüssig miteinander verbunden werden, indem die über eine Liniennaht im sichtbaren Bereich 26 durchgeführte Verschweißung als Naht 30, insbesondere J-Naht, mittels Laser-, MIG/MAG-, WIG- oder Pressverschweißung erfolgt. Die Verbindung kann aber auch mittels Punktschweißung erfolgen.

Alternativ kann die Verschweißung auch durch die beiden Schenkel 22 und 24 hindurch in Form einer Stichnaht 32 erfolgen. An Stelle der Verschweißung kann die Verbindung der Schenkel 22 und 24 auch mittels einer Verlötung oder Verklebung erfolgen.

Möglich ist aber auch ein Formschluss mittels Vernietung, Durchsetzfügen oder Verstemmen. Hierfür werden die beiden Schenkel 22 und 24 durch Stanzen oder Profilieren in Form von Durchbrüchen vorbereitet.

Die Figuren 3 und 4 zeigen ein zweites nicht erfindungsgemäßen Ausführungsbeispiel, bei der die beiden Schenkel 22 und 24 mit ihren Stirnflächen derart aneinander liegen, so dass die beiden Stirnflächen direkt als I-Naht 34 miteinander verschweißt, verlötet oder verklebt werden können. Die beiden äußeren Stirnflächen der Schenkel 22 und 24 bilden die Unterseite 18 der Frontwand 10.

Die Figuren 5 und 6 zeigen ein erfindungsgemäßes Ausführungsbeispiel, bei welchem die beiden Schenkel 22 und 24 als Bördelstoß aneinander liegen und ihre Stirnseiten an der Innenfläche der Außenseite 14 der Frontwand 10 anliegen. Die beiden Schenkel 22 und 24 liegen im Innenraum des Hohlprofils 28 und bilden eine zusätzliche Versteifungsrippe. Die Verschweißung erfolgt im Kehlbereich 26 der Fußenden der beiden Schenkel 22 und 24 als aufgeweitete Y-Naht 36.

## Patentansprüche

1. Wand als Frontwand (10), Innenfrontwand, Rückwand, Seitenwand oder Blende, für einen Ausschub, wie z.B. eine Schublade oder dergleichen, bestehend aus Stahlblech, mit einem Profilschenkel (22, 24), die jeweils Stirnflächen besitzen, aufweisenden geschlossenen Profil, das eine Innenseite (12), eine Außenseite (14), eine Oberseite (16) sowie eine Unterseite (18) besitzt, wobei das Stahlblech an Kanten (20) derart umgebogen oder abgekantet ist, dass die freien Profilschenkel (22, 24) stoffschlüssig in Form einer Verschweißung miteinander verbunden sind, wobei die Profilschenkel (22, 24) in Form von Profilstößen als Naht miteinander verbunden sind, **dadurch gekennzeichnet, dass** die Profilschenkel (22, 24) als Bördelstoß aneinander liegen und ihre Stirnseiten an der Innenfläche der Außenseite (14) der Frontwand (10) anliegen, wobei die beiden Profilschenkel (22, 24) im Innenraum eines Hohlprofils (28) liegen und eine zusätzliche Versteifungsrippe bilden, und wobei die Verschweißung in einem Kehlbereich (26) der Fußenden der beiden Profilschenkel (22, 24) als aufgeweitete Y-Naht ausgebildet ist.

2. Wand nach Anspruch 1, **dadurch gekennzeichnet, dass** die Verschweißung mittels Laser-, MIG/MAG-, WIG- oder Pressverschweißung erfolgt.

3. Wand nach Anspruch 1 oder 2, **dadurch gekennzeichnet, dass** die Verschweißung eine Punktschweißung oder Längsschweißung ist.

4. Wand nach einem der Ansprüche 1 bis 3, **dadurch gekennzeichnet, dass** die Verschweißung mittels Elektrodenschweißung erfolgt.

5. Wand nach einem der Ansprüche 1 bis 4, **dadurch gekennzeichnet, dass** die Verschweißung mittels CW-Laser oder Impulslaser erfolgt.

6. Möbel oder Möbelteil mit einer Wand (10) nach einem der vorhergehenden Ansprüche.

## Claims

1. Wall as face wall (10), inner face wall, rear wall, side wall or cover for an element to be pushed out, such as e.g. a drawer or the like, consisting of a steel sheet, with a closed profile having profile side pieces (22, 24), each of which possesses end faces, which profile possesses an inner side (12), an outer side (14), a top side (16) and a bottom side (18), wherein the steel sheet is bent or chamfered at edges (20) such that the free profile side pieces (22, 24) are adhesively bonded to one another in the form of welding, wherein the profile side pieces (22, 24) are connected to one another as a seam in the form of profile butt joints, **characterised in that** the profile side pieces (22, 24) abut against one another as coupled flanges, and their end faces abut against the inner surface of the outer side (14) of the face wall (10), wherein the two profile side pieces (22, 24) lie in the inner space of a hollow profile (28) and form an additional reinforcing rib, and wherein the welding is formed as an expanded Y-seam in a channel region (26) of the feet of the two profile side pieces (22, 24).

2. Wall according to claim 1, **characterised in that** the welding takes place by means of laser welding, MIG/MAG welding, WIG welding or pressure welding.

3. Wall according to claim 1 or 2, **characterised in that** the welding is spot welding or longitudinal sealing.

4. Wall according to one of claims 1 to 3, **characterised in that** the welding takes place by means of electrode welding.

5. Wall according to one of claims 1 to 4, **characterised in that** the welding takes place by means of CW laser or pulsed laser.

6. Item of furniture or furniture part with a wall (10) according to one of the preceding claims.

## Revendications

1. Paroi en tant que paroi frontale (10), paroi frontale intérieure, paroi arrière, paroi latérale ou panneau, pour une rallonge, comme un tiroir ou similaires, se composant de tôle d'acier, avec un profil fermé présentant des branches de profil (22, 24) qui possèdent respectivement des surfaces frontales, profil qui possède un côté intérieur (12), un côté extérieur (14), un côté supérieur (16) ainsi qu'un côté inférieur (18), dans laquelle la tôle d'acier est rabattue ou repliée au niveau d'arêtes (20) de telle manière que les branches de profil (22, 24) libres soient reliées l'une à l'autre par matière sous la forme d'une soudure, dans laquelle les branches de profil (22, 24) sont reliées sous la forme de joints profilés en tant que soudure, **caractérisée en ce que** les branches de profil (22, 24) reposent l'une contre l'autre en tant que joint de rebord et leurs côtés frontaux reposent contre la surface intérieure du côté extérieur (14) de la paroi frontale (10), dans laquelle les deux branches de profil (22, 24) se situent dans l'espace intérieur d'un profil creux (28) et forment une nervure raidisseuse supplémentaire, et dans laquelle la soudure est réalisée dans une zone de gorge (26) des extrémités de pied des deux branches de profil (22, 24) en tant que joint en Y élargi.

2. Paroi selon la revendication 1, **caractérisée en ce que** la soudure est effectuée par soudage au laser, MIG/MAG, WIG ou par pressage.

3. Paroi selon la revendication 1 ou 2, **caractérisée en ce que** la soudure est une soudure par points ou soudure longitudinale.

4. Paroi selon l'une quelconque des revendications 1 à 3, **caractérisée en ce que** la soudure est effectuée par soudage à l'électrode.

5. Paroi selon l'une quelconque des revendications 1 à 4, **caractérisée en ce que** la soudure est effectuée au moyen du laser CW ou pulsé.

6. Meuble ou partie de meuble avec une paroi (10) selon l'une quelconque des revendications précédentes.
